# EUROPÄISCHE PATENTSCHRIFT

(11) **EP 1 672 165 B1**
(45) Veröffentlichungstag und Bekanntmachung des Hinweises auf die Patenterteilung: **27.02.2008**
(21) Anmeldenummer: 04029335.9
(22) Anmeldetag: 10.12.2004
(51) Int. Cl.: E21B 15/00

(54) **Bauarbeitsgerät**
Apparatus for construction works
Appareil pour travaux de construction

(43) Veröffentlichungstag der Anmeldung: 21.06.2006
(73) Patentinhaber: BAUER Maschinen GmbH, 86529 Schrobenhausen (DE)
(72) Erfinder: Stötzer, Erwin, 86551 Aichach (DE)
(74) Vertreter: Wunderlich, Rainer

(56) Entgegenhaltungen:
- DE-U1- 8 616 401
- US-A- 3 146 836
- US-A- 3 820 612
- US-A- 4 020 909
- PATENT ABSTRACTS OF JAPAN Bd. 016, Nr. 487 (M-1323), 9. Oktober 1992 (1992-10-09) & JP 04 179789 A (HITACHI CONSTR MACH CO LTD; others: 01), 26. Juni 1992 (1992-06-26)
- PATENT ABSTRACTS OF JAPAN Bd. 2000, Nr. 04, 31. August 2000 (2000-08-31) & JP 2000 017658 A (SHINEI JUKI KENSETSU KOGYO KK; NIPPON SHARYO SEIZO KAISHA LTD), 18. Januar 2000 (2000-01-18)
- PATENT ABSTRACTS OF JAPAN Bd. 1999, Nr. 14, 22. Dezember 1999 (1999-12-22) & JP 11 264137 A (NIPPON SHARYO SEIZO KAISHA LTD), 28. September 1999 (1999-09-28)

## Beschreibung

Die Erfindung betrifft ein Bauarbeitsgerät gemäß dem Oberbegriff des Anspruchs 1, mit einem Mast, einem an einer Vorderseite des Mastes längsverschiebbar geführten Schlitten zur Halterung eines Werkzeuges, mindestens einer längs des Mastes angeordneten Antriebskette für den Schlitten, mindestens einem drehbar am Schlitten gelagerten Antriebsritzel, das mit der Antriebskette in Eingriff steht, und zumindest einer Antriebseinrichtung zum drehenden Antreiben des Antriebsritzels zum Längsverschieben des Schlittens, wobei die Antriebskette und das Antriebsritzel in Richtung des Schlittens vor der Vorderseite des Mastes angeordnet sind.

Ein beispielhaftes Bauarbeitsgerät ist aus der JP 10-266762 A bekannt. Diese Druckschrift beschreibt ein Bauarbeitsgerät mit einem Fahrgestell, an dessen Oberwagen vorderseitig ein Mast angeordnet ist. An der Vorderseite dieses Mastes ist ein Schlitten längsverschiebbar geführt. An diesem Schlitten ist, vorderhalb der Vorderseite des Mastes, eine Halterung für ein Bohrwerkzeug angeordnet. Links- und rechtsseitig des Mastes, d.h. an den beiden an die Vorderseite des Mastes angrenzenden Längsseiten des Mastes, erstreckt sich jeweils eine Antriebskette längs am Mast entlang. Zum aktiven Verschieben des Schlittens ist links- und rechtsseitig des Mastes jeweils ein mit dem Schlitten verbundenes und mit einem Antrieb versehenes Antriebsritzel vorgesehen, das in die jeweilige Antriebskette eingreift.

Die JP 04-179789 offenbart ein Bauarbeitsgerät mit einem Schlitten, dessen Antriebszahnräder in eine vor einem Mast verlaufende Antriebskette eingreifen.

Aus der US 3,146,836 geht ein weiteres Bauarbeitsgerät mit einem Schlitten hervor, der längsverstellbar an einem Mast vorgesehen ist. Gemäß der US 3,146,836 ist eine angetriebene umlaufende Antriebskette vorgesehen, die an ihren beiden Enden am Schlitten befestigt ist. Durch Verschieben der Antriebskette mittels eines Hydraulikmotors kann der in den Kettenverlauf eingebaute Schlitten am Mast verfahren werden.

Aufgabe der Erfindung ist es, ein besonders zuverlässiges und kompaktes gattungsgemäßes Bauarbeitsgerät anzugeben.

Diese Aufgabe wird erfindungsgemäß durch ein Bauarbeitsgerät mit den Merkmalen des Anspruchs 1 gelöst. Bevorzugte Ausführungsbeispiele sind in den abhängigen Ansprüchen angegeben.

Beim erfindungsgemäßen Bauarbeitsgerät ist unter anderem vorgesehen, dass die Antriebskette und das Antriebsritzel in Richtung des Schlittens vor der Vorderseite des Mastes angeordnet sind.

Ein Grundgedanke der Erfindung kann darin gesehen werden, die Antriebskette und das Antriebsritzel nicht links- oder rechtsseitig des Mastes vorzusehen, sondern diese Bauteile an der Vorderseite des Mastes anzuordnen, an welcher insbesondere auch das Werkzeug beziehungsweise eine Aufnahme, d.h. Halterung, für das Werkzeug vorgesehen ist. Durch die erfindungsgemäße Anordnung von Antriebsritzel und Antriebskette an der Vorderseite des Mastes kann ein seitlicher Überstand des Schlittens am Mast verringert werden und somit ein besonders kompakter Schlitten erhalten werden. Dies ist insbesondere dann von Vorteil, wenn der Mast für den Transport des Bauarbeitsgerätes um eine etwa parallel zur Vorderseite des Mastes verlaufende Schwenkachse an einem Fahrgestell verschwenkbar ist, da hier erfindungsgemäß am Fahrgestell keine Freiräume zur Aufnahme seitlich am Mast vorstehender Antriebsritzel vorgesehen werden müssen.

Dadurch, dass das Antriebsritzel erfindungsgemäß nicht seitlich am Schlitten hervorsteht sondern vorderseitig des Mastes in einem Bereich angeordnet ist, in dem auch die Aufnahme vorgesehen ist, ist das Antriebsritzel, beispielsweise durch die Aufnahme und/oder das hierin aufgenommene Werkzeug, besonders gut vor äußeren Einwirkungen geschützt, was die Zuverlässigkeit des erfindungsgemäßen Bauarbeitsgerätes erhöht. Daneben erlaubt es die erfindungsgemäße Anordnung von Antriebsritzel und Antriebskette, den Schlitten seitens seiner Aufnahme durch Spannen der Antriebskette an die Vorderseite des Mastes zu pressen, was eine besonders zuverlässige Schlittenführung gewährleistet.

Unter der Vorderseite des Mastes kann erfindungsgemäß eine Längsseite des geeigneterweise mit zumindest näherungsweise rechteckigem Querschnitt ausgebildeten Mastes verstanden werden. Die Vorderseite des Mastes ist vorteilhafter Weise zumindest annähernd eben ausgebildet. Unter einer erfindungsgemäßen Anordnung eines Elementes vor der Vorderseite kann insbesondere verstanden werden, dass dieses Element auf einer außerhalb des Mastes verlaufenden Senkrechten zu der Vorderseite liegt. Bevorzugt weist der Mast zumindest eine seitlich am Mast vorstehende Führungsschiene auf, wobei die Vorderseite des Mastes auch die Vorderseite dieser Führungsschiene umfassen kann. Unter der Vorderseite des Mastes kann insbesondere die Mastseite verstanden werden an der die Halterung für das Werkzeug am Schlitten vorgesehen ist.

Bei dem Werkzeug kann es sich beispielsweise um ein Bodenbearbeitungswerkzeug, insbesondere um einen Bohrer mit Bohrgestänge oder um ein Injektionsgestänge, handeln.

Die Zuverlässigkeit des erfindungsgemäßen Bauarbeitsgerätes kann weiter dadurch erhöht werden, dass zwei Antriebsketten und zwei Antriebsritzel vorgesehen sind, die bevorzugt zumindest annähernd achsparallel, insbesondere koaxial, am Schlitten angeordnet sind. Die achsparallele bzw. koaxiale Anordnung ist dabei insbesondere hinsichtlich der Drehachsen der Ritzel zu verstehen. Durch diese erfindungsgemäße Anordnung zweier Antriebsritzel und zweier Antriebsketten kann der vorderseitige Anpressdruck des Schlittens an den Mast weiter erhöht werden und somit die Zuverlässigkeit der vorderseitigen Schlittenführung weiter verbessert werden. Daneben kann auch die seitliche Führung des Schlittens verbessert werden. Die koaxiale Anordnung der beiden Antriebsritzel erlaubt darüber hinaus eine besonders einfache Ausführung der Antriebseinrichtung zum drehenden Antreiben dieser Antriebsritzel. Insbesondere kann eine gemeinsame Antriebswelle für beide Antriebsritzel vorgesehen sein. Grundsätzlich ist es erfindungsgemäß auch möglich, drei oder mehr Antriebsketten und/oder drei oder mehr Antriebsritzel vorzusehen. Es kann auch vorgesehen sein, dass in die mindestens eine Antriebskette je zwei oder mehr Antriebsritzel eingreifen. Sind mehrere Antriebsketten und/oder Antriebsritzel vorgesehen, so sind diese vorteilhafterweise in Richtung des Schlittens vor der Vorderseite des Mastes angeordnet. Zusätzlich zur mindestens einen Antriebskette und dem mindestens einen Antriebsritzel können auch weitere Ketten und/oder Ritzel, z.B. seitlich am Mast, vorgesehen sein.

Besonders bevorzugt ist es nach der Erfindung weiter, dass die Vorderseite des Mastes mindestens eine Führungseinrichtung für den Schlitten mit einer Führungsfläche aufweist. Die Führungseinrichtung kann beispielsweise mindestens eine Führungsschiene aufweisen, die sich insbesondere links- und/oder rechtsseitig des Mastes längs an diesem erstreckt, sowie mindestens ein am Schlitten angeordnetes Führungselement, das an der Führungsschiene anliegt. Vorteilhafter Weise ist beiderseits des Mastes jeweils eine Führungsschiene vorgesehen. Die Führungsfläche erstreckt sich geeigneter Weise an der Vorderseite des Mastes. Es können jedoch grundsätzlich auch anders angeordnete Führungsflächen vorgesehen sein.

Besonders vorteilhaft ist ferner, dass die Drehachse des mindestens einen Antriebsritzels zumindest annähernd parallel zu der Führungsfläche gerichtet ist. Hierdurch kann eine besonders zuverlässige Führung des Schlittens an der Führungsfläche erreicht werden.

Es kann grundsätzlich vorgesehen sein, die mindestens eine Antriebskette so anzuordnen, dass sie auf ihrer gesamten Länge am Mast entlang zumindest annähernd in Form einer Geraden verläuft. Die Erfindung ist jedoch dadurch gekennzeichnet, dass die mindestens eine Antriebskette das zugehörige Antriebsritzel auf einer dem Mast abgewandten Ritzelvorderseite unter Erzeugung einer zur Vorderseite des Mastes gerichteten Andruckkraft umläuft. Bei einer derartigen Anordnung wird der Schlitten durch die Andruckkraft an die Vorderseite des Mastes, insbesondere an die Führungsfläche, gepresst, was eine besonders zuverlässige Führung auch bei wechselnden Lasten an der Aufnahme erlaubt.

Eine vorteilhafte Weiterbildung des erfindungsgemäßen Bauarbeitsgerätes besteht darin, dass eine Spanneinrichtung, insbesondere mit einem hydraulischen Spannzylinder, zum Einstellen einer Spannkraft der mindestens einen Antriebskette vorgesehen ist. Sofern das Arbeitsgerät mehrere Antriebsketten aufweist, kann jede dieser Antriebsketten mit einer eigenständigen Spanneinrichtung versehen werden. Es kann aber auch eine gemeinsame Spanneinrichtung für mehrere Antriebsketten vorgesehen werden. Da erfindungsgemäß die Antriebsketten auf derselben Mastseite angeordnet sind, kann eine solche gemeinsame Spanneinrichtung in konstruktiv besonders einfacher Weise ausgeführt werden. So kann beispielsweise ein gemeinsames Spannjoch vorgesehen sein, an dem die Enden mehrerer Antriebsketten angeordnet sind, und das zum Spannen dieser Antriebsketten beispielsweise einen gemeinsamen Spannzylinder oder einen sonstigen Spannantrieb aufweist.

Eine besonders zuverlässige Führung der mindestens einen Antriebskette am mindestens einen Antriebsritzel kann dadurch gegeben sein, dass oberhalb und/oder unterhalb des mindestens einen Antriebsritzels jeweils mindestens ein Führungszahnrad vorgesehen ist, das mit der mindestens einen Antriebskette in Eingriff steht. Sind mehrere Antriebsritzel und Antriebsketten vorgesehen, ist geeigneter Weise oberhalb und/oder unterhalb jedes der Antriebsritzel je mindestens ein Führungszahnrad vorgesehen, das mit der dem Antriebsritzel zugeordneten Antriebskette in Eingriff steht. Im Zusammenhang mit der Erfindung sind die Angaben oberhalb und unterhalb bezogen auf die Längsrichtung des Mastes zu verstehen. Unter der Mastunterseite kann dabei insbesondere die Seite verstanden werden, an der das Werkzeug am Mast vortritt. Grundsätzlich kann der Mast vertikal verlaufen, er kann jedoch auch geneigt sein oder horizontal verlaufen. Sofern das Bauarbeitsgerät Führungszahnräder aufweist, umläuft die Antriebskette diese Führungszahnräder geeigneter Weise auf einer dem Mast zugewandten Zahnradrückseite.

Sofern mehrere Antriebsritzel vorgesehen sind, ist es erfindungsgemäß möglich, dass diese Antriebsritzel jeweils eine eigene Antriebseinrichtung aufweisen. Besonders bevorzugt ist es jedoch, dass die Antriebsritzel eine gemeinsame Antriebseinrichtung aufweisen. Hierdurch kann ein besonders wirtschaftliches Bauarbeitsgerät erhalten werden. Die erfindungsgemäße Anordnung der Antriebsritzel an derselben Mastseite erlaubt dabei eine besonders einfache Ausführung der gemeinsamen Antriebseinrichtung. So kann beispielsweise eine gemeinsame Antriebswelle für die Antriebsritzel vorgesehen sein, so dass ein Getriebe der Antriebseinrichtung besonders einfach ausgeführt werden kann. Geeigneter Weise weist die Antriebseinrichtung neben einem Getriebe einen Antriebsmotor, insbesondere einen Hydraulikdrehmotor auf.

Ein konstruktiv besonders einfaches Bauarbeitsgerät kann dadurch erhalten werden, dass die Antriebsritzel identisch ausgeführt sind.

Soll das in der Halterung aufzunehmende Werkzeug im Betrieb gedreht werden, ist es erfindungsgemäß, dass der Schlitten einen Kraftdrehkopf aufweist. Ein derartiger Kraftdrehkopf weist einen Antrieb, insbesondere einen Hydraulikantrieb auf, mit dem die Aufnahme und somit das hierin aufnehmbare Werkzeug drehend antreibbar ist. Ein derartiger Kraftdrehkopf kann beispielsweise vorgesehen sein, wenn es sich bei dem Werkzeug um einen Bohrer und/oder ein Injektionsgestänge handelt.

Ein konstruktiv besonders einfaches und zugleich zuverlässiges Bauarbeitsgerät kann dadurch erhalten werden, dass der Schlitten zwei, insbesondere zumindest annähernd parallel verlaufende, Stirnplatten aufweist, an denen jeweils ein Antriebsritzel, insbesondere einander zugewandt, angeordnet ist. Bei der einander zugewandten Anordnung der Antriebsritzel werden diese, sowie die gegebenenfalls umlaufenden Antriebsketten, durch die Stirnplatten in besonders einfacher und wirkungsvoller Weise von Umgebungseinflüssen geschützt und somit die Zuverlässigkeit des Bauarbeitsgerätes erhöht. Vorteilhafter Weise ist auch die zumindest eine Antriebseinrichtung an den Stirnplatten vorgesehen. Bei einem konstruktiv besonders einfachen Bauarbeitsgerät verlaufen die Stirnplatten zumindest annähernd parallel zur linken und/oder rechten Mastseite. Grundsätzlich können die beiden Stirnplatten auch mehrteilig ausgebildet sein. So können die Stirnplatten beispielsweise einen oberen Plattenteil und einen unteren Plattenteil aufweisen, wobei diese Teile gegebenenfalls lösbar miteinander verbunden und/oder gegeneinander bedämpft sein können. Dies kann insbesondere dann von Vorteil sein, wenn der Schlitten mehrteilig ausgeführt ist und ein unterer Schlittenteil für besonders kompakte Transportabmessungen gegenüber einem oberen Schlittenteil verschwenkbar ist.

Ein besonders robustes Bauarbeitsgerät ist dadurch gegeben, dass der Schlitten zumindest zwei Verbindungselemente aufweist, mittels derer die beiden Stirnplatten sowohl oberhalb als auch unterhalb der beiden Antriebsritzel verbunden sind. Vorteilhafter Weise ist in einem unteren Verbindungselement der beiden Verbindungselemente die Aufnahme sowie gegebenenfalls ein der Aufnahme zugeordneter Drehantrieb angeordnet, während ein oberes Verbindungselement als Joch ausgebildet ist. Insbesondere kann das obere Verbindungselement die oberen Plattenteile der Stirnplatten verbinden und das untere Verbindungselement die unteren Plattenteile.

Die Erfindung wird nachfolgend anhand eines bevorzugten Ausführungsbeispiels näher beschrieben, das in der einzigen Figur dargestellt ist.

Es zeigt schematisch:
- Fig. 1: eine schematische Ansicht eines erfindungsgemäßen Bauarbeitsgerätes mit nur teilweise dargestelltem, geschnittenem Mast.

Ein erfindungsgemäßes Bauarbeitsgerät ist schematisch in Figur 1 dargestellt. Das Bauarbeitsgerät weist einen Mast 10 auf, der an einem nicht dargestellten Baufahrzeug, insbesondere schwenkbar, angeordnet sein kann. Der Mast 10 weist einen annähernd U-förmigen Querschnitt auf. An der Vorderseite 5 des Mastes 10, die im Querschnitt zwischen den beiden Schenkeln des U-förmigen Querschnitts ausgebildet ist, ist ein Schlitten 20 am Mast 10 längsverschiebbar gelagert.

Der Schlitten 20 weist eine hülsenartige Aufnahme 24 auf, in der ein Durchgang mit etwa kreisförmigem Querschnitt zur Aufnahme eines Bodenbearbeitungswerkzeuges ausgebildet ist. Daneben sind im Inneren der hülsenartigen Aufnahme 24 drei längs verlaufende Nuten 25 zur formflüssigen Verbindung der Aufnahme 24 mit dem darin aufzunehmenden Bohrwerkzeug vorgesehen. Der Schlitten 20 weist ferner einen hydraulischen Drehantrieb 23 zum drehenden Antreiben der Aufnahme 24 mitsamt dem darin aufgenommenen Werkzeug auf.

Zur Führung des Schlittens 20 am Mast 10 sind an der Vorderseite 5 des Mastes zwei Führungsschienen 50, 50' vorgesehen, die auf der rechten Mastseite 8 bzw. auf der linken Mastseite 7 am Mast 10 hervorstehen. Vorderseitig an diesen Führungsschienen 50, 50' sind Führungsflächen 53, 53' ausgebildet, an denen der Schlitten 20 über hieran ausgebildete, L-förmige Führungselementen 57, 57' zur Anlage kommt.

Zum aktiven Längsverschieben des Schlittens 20 entlang des Mastes 10 sind zwei lediglich abschnittsweise dargestellte Antriebsketten 30, 30' vorgesehen, in welche der Schlitten 20 eingehängt ist. Die Antriebsketten 30, 30' verlaufen dabei an der Vorderseite 5 des Mastes 10 vor den Führungsflächen 53, 53' der Führungsschienen 50, 50' längs am Mast 10 entlang.

Am Schlitten 20 sind zwei angetriebene Antriebsritzel 40, 40' vorgesehen, wobei in der Darstellung der Figur 1 vom Antriebsritzel 40' nur ein kleiner Ausschnitt erkennbar ist. Die beiden Antriebsritzel sind koaxial zueinander angeordnet und weisen jeweils eine eigene, als Hydraulikdrehmotor ausgeführte Antriebseinrichtung 49, 49' auf.

Die Führung der Antriebsketten 30, 30' um die jeweiligen Antriebsritzel 40, 40' herum wird im Folgenden am Beispiel des rechtsseitig angeordneten Antriebsritzels 40 beschrieben. Die Kettenführung am linksseitigen Antriebsritzel 40' ist in gleicher Weise ausgebildet.

Die Antriebskette 30 läuft oberseitig am Schlitten 20 in ein oberes Führungszahnrad 42 ein. Um dieses obere Führungszahnrad 42 ist die Antriebskette 30 auf einer dem Mast 10 zugewandten Zahnradrückseite herumgeführt und verläuft von dort zum Antriebsritzel 40. Um dieses Antriebsritzel 40 ist die Antriebskette 30 an einer dem Mast 10 abgewandten Ritzelvorderseite herumgeführt. Vom Antriebsritzel 40 wiederum verläuft die Antriebskette 30 zu einem unteren Führungszahnrad 43, um welches die Antriebskette 30 erneut an einer dem Mast 10 zugewandten Zahnradrückseite herumgeführt ist. Am unteren Führungszahnrad 43 läuft die Antriebskette 30 aus dem Schlitten 20 aus und weiter längs des Mastes 10 entlang. Die beiden Führungszahnräder 42 und 43 sind identisch ausgeführt und mit gleichem Abstand zum Antriebsritzel 40 angeordnet. Entsprechende Führungszahnräder sind auch linksseitig am Schlitten 20 um das Antriebsritzel 40' herum angeordnet.

Der Schlitten 20 weist ein unteres, als Kraftdrehkopf ausgebildetes Verbindungselement 67 auf, in welchem die Aufnahme 24 sowie der Drehantrieb 23 vorgesehen sind. An diesem unteren Verbindungselement 67 sind rechts- und linksseitig je eine Stirnplatte 60, 60' angeordnet, wobei die beiden Stirnplatten 60, 60' etwa parallel zur rechten Mastseite 8 sowie zur linken Mastseite 7 laufen. An diesen Stirnplatten 60, 60' sind die beiden Antriebseinrichtungen 49, 49' für die Antriebsritzel 40, 40' vorgesehen. Die Antriebsritzel 40, 40' selbst sind dabei einander zugewandt und schlitteninnenseitig an den beiden Stirnplatten 60, 60' vorgesehen. Aufgrund dieser Anordnung sind die beiden Antriebsritzel 40, 40' sowie die umlaufenden Antriebsketten 30, 30' durch die Stirnplatten 60, 60' vor Umgebungseinflüssen geschützt.

Oberseitig sind die beiden Stirnplatten 60, 60' durch ein als Joch ausgebildetes, oberes Verbindungselement 66 verbunden. Ebenfalls oberseitig an den Stirnplatten 60, 60' sind die Führungselemente 57, 57' angeordnet. Entsprechende, nicht dargestellte Führungselemente können aber auch am unteren Verbindungselement 67 vorgesehen sein.

Wie insbesondere am Beispiel der linksseitig angeordneten Stirnplatte 60' gezeigt ist, sind die beiden Stirnplatten 60, 60' zweiteilig ausgebildet und weisen jeweils eine obere Teilplatte 62 sowie eine untere Teilplatte 63 auf. Die untere Teilplatte 63 ist dabei am unteren Verbindungselement 67 über Bolzenverbindungen angelenkt. Gegebenenfalls können die beiden Teilplatten 62, 63 lösbar ausgeführt sein, wobei gegebenenfalls das untere Verbindungselement 66 gegenüber dem oberen Verbindungselement 67 verschwenkbar ausgebildet sein kann. Zwischen den beiden Teilplatten 62, 63 können auch Dämpfungselemente vorgesehen sein, die den unteren Schlittenteil gegenüber dem oberen Schlittenteil bedämpfen.

Die beiden Antriebsritzel 40, 40' weisen eine gemeinsame Drehachse auf, welche parallel zur Vorderseite 5 des Mastes 10, insbesondere zu den beiden Führungsflächen 53, 53', und senkrecht zur Längsrichtung des Mastes 10 verläuft.

## Patentansprüche

1. Bauarbeitsgerät mit
- einem Mast (10),
- einem an einer Vorderseite (5) des Mastes (10) längsverschiebbar geführten Schlitten (20) zur Halterung eines Werkzeuges,
- mindestens einer längs des Mastes (10) angeordneten Antriebskette (30, 30') für den Schlitten (20),
- mindestens einem drehbar am Schlitten (20) gelagerten Antriebsritzel (40, 40'), das mit der Antriebskette (30, 30') in Eingriff steht, und
- zumindest einer Antriebseinrichtung (49, 49') zum drehenden Antreiben des Antriebsritzels (40, 40') zum Längsverschieben des Schlittens (20),
- wobei die Antriebskette (30, 30') und das Antriebsritzel (40, 40') in Richtung des Schlittens (20) vor der Vorderseite (5) des Mastes (10) angeordnet sind,
**dadurch gekennzeichnet,**
**dass** die mindestens eine Antriebskette (30, 30') das zugehörige Antriebsritzel (40, 40') auf einer dem Mast (10) abgewandten Ritzelvorderseite unter Erzeugung einer zur Vorderseite (5) des Mastes (10) gerichteten Andruckkraft umläuft.

2. Bauarbeitsgerät nach Anspruch 1,
**dadurch gekennzeichnet,**
**dass** zwei Antriebsketten (30, 30') und zwei Antriebsritzel (40, 40') vorgesehen sind, die bevorzugt zumindest annähernd achsparallel, insbesondere koaxial, am Schlitten (20) angeordnet sind.

3. Bauarbeitsgerät nach Anspruch 1 oder 2,
**dadurch gekennzeichnet,**
**dass** die Vorderseite (5) des Mastes (10) mindestens eine Führungseinrichtung für den Schlitten (20) mit einer Führungsfläche (53, 53') aufweist.

4. Bauarbeitsgerät nach Anspruch 3,
**dadurch gekennzeichnet,**
**dass** die Drehachse des mindestens einen Antriebsritzels (40, 40') parallel zu der Führungsfläche (53, 53') gerichtet ist.

5. Bauarbeitsgerät nach einem der Ansprüche 1 bis 4,
**dadurch gekennzeichnet,**
**dass** eine Spanneinrichtung, insbesondere mit einem hydraulischen Spannzylinder, zum Einstellen einer Spannkraft der mindestens einen Antriebskette (30, 30') vorgesehen ist.

6. Bauarbeitsgerät nach einem der Ansprüche 1 bis 5,
**dadurch gekennzeichnet,**
**dass** oberhalb und/oder unterhalb des mindestens einen Antriebsritzels (40, 40') jeweils mindestens ein Führungszahnrad (42, 43) vorgesehen ist, das mit der mindestens einen Antriebskette (30, 30') in Eingriff steht.

7. Bauarbeitsgerät nach einem der Ansprüche 2 bis 6,
**dadurch gekennzeichnet,**
**dass** die Antriebsritzel (40, 40') eine gemeinsame Antriebseinrichtung aufweisen.

8. Bauarbeitsgerät nach einem der Ansprüche 2 bis 7,
**dadurch gekennzeichnet,**
**dass** die Antriebsritzel (40, 40') identisch ausgeführt sind.

9. Bauarbeitsgerät nach einem der Ansprüche 1 bis 8,
**dadurch gekennzeichnet,**
**dass** der Schlitten (20) einen Kraftdrehkopf aufweist.

10. Bauarbeitsgerät nach einem der Ansprüche 2 bis 9,
**dadurch gekennzeichnet,**
**dass** der Schlitten zwei, insbesondere zumindest annähernd parallel verlaufende, Stirnplatten (60, 60') aufweist, an denen jeweils ein Antriebsritzel (40, 40'), insbesondere einander zugewandt, angeordnet ist.

11. Bauarbeitsgerät nach Anspruch 10,
**dadurch gekennzeichnet,**
**dass** der Schlitten (20) zumindest zwei Verbindungselemente (66, 67) aufweist, mittels derer die beiden Stirnplatten (60, 60') sowohl oberhalb als auch unterhalb der beiden Antriebsritzel (40, 40') verbunden sind.

## Claims

1. Construction apparatus comprising
- a mast (10),
- a slide (20) guided in a longitudinally displaceable manner on a front side (5) of the mast (10) for supporting a tool,
- at least one drive chain (30, 30') for the slide (20) arranged longitudinally to the mast (10),
- at least one drive pinion (40, 40') supported on the slide (20) in a rotatable manner, which is engaged with the drive chain (30, 30') and
- at least one driving device (49, 49') to drive the drive pinion (40, 40') in a rotational manner for the longitudinal displacement of the slide (20),
- wherein the drive chain (30, 30') and the drive pinion (40, 40') are arranged in the direction of the slide (20) in front of the front side (5) of the mast (10),
**characterized in that**
the at least one drive chain (30, 30') revolves around the associated drive pinion (40, 40') on a front side of the pinion facing away from the mast (10) whilst generating a pressing force directed towards the front side (5) of the mast (10).

2. Construction apparatus according to claim 1,
**characterized in that**
two drive chains (30, 30') and two drive pinions (40, 40') are provided, which are preferably arranged at least approximately paraxially, in particular coaxially on the slide (20).

3. Construction apparatus according to claim 1 or 2,
**characterized in that**
the front side (5) of the mast (10) has at least one guiding device for the slide (20) comprising a guide surface (53, 53').

4. Construction apparatus according to claim 3,
**characterized in that**
the axis of rotation of the at least one drive pinion (40, 40') is directed parallel to the guide surface (53, 53').

5. Construction apparatus according to any one of claims 1 to 4,
**characterized in that**
a tensioning device, comprising in particular a hydraulic tensioning cylinder, is provided for adjusting a tensional force of the at least one drive chain (30, 30').

6. Construction apparatus according to any one of claims 1 to 5,
**characterized in that**
above and/or below the at least one drive pinion (40, 40') at least one guide gearwheel (42, 43) is provided each, which is engaged with the at least one drive chain (30, 30').

7. Construction apparatus according to any one of claims 2 to 6,
**characterized in that**
the drive pinions (40, 40') have a common driving device.

8. Construction apparatus according to any one of claims 2 to 7,
**characterized in that**
the drive pinions (40, 40') are of identical design.

9. Construction apparatus according to any one of claims 1 to 8,
**characterized in that**
the slide (20) has a power rotary head.

10. Construction apparatus according to any one of claims 2 to 9,
**characterized in that**
the slide has two front plates (60, 60'), which extend in particular at least approximately parallel and on which a drive pinion (40, 40') is each arranged, in particular facing towards each other.

11. Construction apparatus according to claim 10,
**characterized in that**
the slide (20) has at least two connecting members (66, 67), by means of which the two front plates (60, 60') are connected both above and below the two drive pinions (40, 40').

## Revendications

1. Engin de chantier, avec
- un mât (10),
- un chariot (20) guidé mobile sur une face antérieure (5) du mât (10) et destiné au support d'un outil,
- au moins une chaîne d'entraînement (30, 30') pour le chariot (20) placée le long du mât (10),
- au moins un pignon d'entraînement (40, 40') monté rotatif sur le chariot (20) et qui est en prise avec la chaîne d'entraînement (30, 30'), et
- au moins un dispositif d'entraînement (49, 49') pour entraîner en rotation le pignon d'entraînement (40, 40') afin de déplacer longitudinalement le chariot (20),
- dans lequel la chaîne d'entraînement (30, 30') et le pignon d'entraînement (40, 40') sont placés devant la face antérieure (5) du mât (10) en direction du chariot (20),
***caractérisé en ce que***
la chaîne d'entraînement (30, 30') au nombre d'au moins une passe autour du pignon d'entraînement (40, 40') associé sur une face antérieure du pignon opposée au mât (10) en produisant une force de pression dirigée vers la face antérieure (5) du mât (10).

2. Engin de chantier selon la revendication 1, ***caractérisé en ce que*** deux chaînes d'entraînement (30, 30') et deux pignons d'entraînement (40, 40') sont prévus, qui sont disposés sur le chariot (20) de préférence avec leurs axes au moins approximativement parallèles, en particulier coaxiaux.

3. Engin de chantier selon la revendication 1 ou 2, ***caractérisé en ce que*** la face antérieure (5) du mât (10) comprend au moins un dispositif de guidage pour le chariot (20) avec une surface de guidage (53, 53').

4. Engin de chantier selon la revendication 3, ***caractérisé en ce que*** l'axe de rotation du pignon d'entraînement (40, 40') au nombre d'au moins un est dirigé parallèlement à la surface de guidage (53, 53').

5. Engin de chantier selon l'une quelconque des revendications 1 à 4, ***caractérisé en ce qu*'**un dispositif de tension, en particulier avec un vérin hydraulique de tension, est prévu pour régler une force de tension de la chaîne d'entraînement (30, 30') au nombre d'au moins une.

6. Engin de chantier selon l'une quelconque des revendications 1 à 5, ***caractérisé en ce qu*'**au-dessus et/ou au-dessous du pignon d'entraînement (40, 40') au nombre d'au moins un est prévue dans chaque cas au moins une roue dentée de guidage (42, 43) qui est en prise avec la chaîne d'entraînement (30, 30') au nombre d'au moins une.

7. Engin de chantier selon l'une quelconque des revendications 2 à 6, ***caractérisé en ce que*** les pignons d'entraînement (40, 40') comprennent un dispositif d'entraînement commun.

8. Engin de chantier selon l'une quelconque des revendications 2 à 7, ***caractérisé en ce que*** les pignons d'entraînement (40, 40') sont réalisés identiques.

9. Engin de chantier selon l'une quelconque des revendications 1 à 8, ***caractérisé en ce que*** le chariot (20) comprend une tête rotative motorisée.

10. Engin de chantier selon l'une quelconque des revendications 2 à 9, ***caractérisé en ce que*** le chariot comprend deux plaques frontales (60, 60') au moins approximativement parallèles, sur lesquelles est placé dans chaque cas un pignon (40, 40'), en particulier mutuellement en vis-à-vis.

11. Engin de chantier selon la revendication 10, ***caractérisé en ce que*** le chariot (20) comprend au moins deux éléments de jonction (66, 67) au moyen desquels les deux plaques frontales (60, 60') sont reliées aussi bien au-dessus qu'au-dessous des deux pignons d'entraînement (40, 40').
